# EUROPÄISCHE PATENTSCHRIFT

(11) **EP 1 426 299 B1**
(45) Veröffentlichungstag und Bekanntmachung des Hinweises auf die Patenterteilung: **14.11.2007**
(21) Anmeldenummer: 03027192.8
(22) Anmeldetag: 27.11.2003
(51) Int. Cl.: B65D 19/00

(54) **Versteifungsblech für den auf Füssen abgestützten Boden eines palettenartigen Untergestells**
Stiffening plate for a carrying surface of a pallet
Renforcement pour la partie inférieure d'une palette

(30) Priorität: 04.12.2002 DE 20218766 U
(43) Veröffentlichungstag der Anmeldung: 09.06.2004
(73) Patentinhaber: PROTECHNA S.A., 1701 Fribourg (CH)
(72) Erfinder: Schütz, Udo, 56242 Selters/Westerwald (DE)
(74) Vertreter: Pürckhauer, Rolf

(56) Entgegenhaltungen:
- EP-A- 0 673 846
- DE-A- 10 062 088
- US-A- 3 664 272
- US-A- 5 036 976
- US-A- 5 147 039

## Beschreibung

Die Erfindung betrifft ein Versteifungsblech gemäß dem Oberbegriff des Patentanspruchs.

Aufgrund der geometrischen Formgebung ist ein platzsparendes Stapeln von aus der EP 0 673 846 B1 bekannten Versteifungsblechen dieser Art für den Transport und zur Zwischenlagerung vor der Endmontage von Untergestellen, die bevorzugt für Palettenbehälter bestimmt sind, nicht möglich.

Die US-A-5 147 039 sowie die US-A-5 036 976 beschreiben eine Transportwanne mit einem einsetzbaren Tragrost für Flüssigkeitsbehälter, beispielsweise Fässer. Die von den Greifarmen eines Transportgerätes unterfahrbare Transportwanne dient als Auffangwanne für gegebenenfalls aus einer Entnahmearmatur der Fässer abtropfende Restflüssigkeit. Die viereckige nestbare Transportwanne mit einer sich konisch vom oberen Wannenrand nach unten verjüngenden Formgebung weist in den Eckbereichen unterhalb des Wannenrandes ausgebildete Taschen mit Abstützflächen für eine von oben eingestapelte weitere Transportwanne auf. Durch die Anordnung der Taschen mit den Abstützflächen mit verhältnismäßig kurzem Abstand unter dem Wannenrand wird ein gegenseitiges Verklemmen der genesteten Transportwannen vermieden, so dass die Wannen leicht entstapelt werden können.

Aus der US-A-3 664 272 geht eine nestbare Palette hervor mit einem Palettenboden, auf dessen Unterseite konische Palettenfüße angeordnet sind, die einen geschlossenen Boden aufweisen und zur Oberseite des Palettenbodens hin offen sind. Beim Ineinanderstapeln mehrerer Paletten greifen die Palettenfüße der aufgestapelten Palette in die Palettenfüße der untergestapelten Palette ein, wobei sich die Palettenfüße der aufgestapelten Palette derart auf Stützsegmenten im Bodenbereich der Palettenfüße der untergestapelten Palette abstützen, dass ein gegenseitiges Verklemmen der Paletten vermieden wird und die Paletten leicht entstapelt werden können.

Der Erfindung liegt die Aufgabe zugrunde, das gattungsgemäße Versteifungsblech im Hinblick auf eine gute Stapelbarkeit weiterzuentwickeln.

Diese Aufgabe ist erfindungsgemäß gelöst durch ein Versteifungsblech mit den Merkmalen des Patentanspruches 1.

Die Unteransprüche beinhalten vorteilhafte und zweckmäßige Weiterbildungen der Erfindung.

Die geometrische Formgebung und die auf der Innenseite der Füße des erfindungsgemäßen als Profilteil ausgebildeten Versteifungsbleches angeformten Abstütznoppen ermöglichen ein platzsparendes Stapeln einer Anzahl von versteifungsblechen für den Transport und zur Zwischenlagerung und ein einfaches Auseinandernehmen eines Blechstapels für die Endmontage von palettenartigen Untergestellen insbesondere für Palettenbehälter.

Die Erfindung ist nachstehend anhand von Zeichnungsfiguren erläutert, die folgendes darstellen:
- Fig. 1: eine perspektivische Darstellung eines Transport- und Lagerbehälters für Flüssigkeiten mit einem palettenartigen Untergestell,
- Fig. 2: eine Sprengdarstellung des Untergestells,
- Fig. 3: eine Seitenansicht der Versteifungsblechs des Untergestells,
- Fig. 4: einen Querschnitt des Versteifungsblechs nach Linie IV-IV der Fig. 3
- Fig. 5: einen Teilquerschnitt von zwei aufeinander gestapelten Versteifungsblechen und
- Fig. 6: einen Teillängsschnitt der aufeinander gestapelten Bleche nach Fig. 5.

Der als Ein- und Mehrwegbehälter verwendete Transport- und Lagerbehälter 1 für Flüssigkeiten nach Fig. 1 weist als Hauptbauteile einen austauschbaren, quaderförmigen Innenbehälter 2 aus Kunststoff auf, der mit einem mit einem Deckel 4 verschließbaren Einfüllstutzen 3 im oberen Boden 5 und einem Entleerstutzen 6 im Bereich des unteren Bodens 7 zum Anschluß eines Entnahme- und Spülhahns 8 ausgestattet ist, ferner einen Außenmantel 9 aus sich kreuzenden waagrechten und senkrechten Gitterstäben 10, 11 aus Metall sowie ein palettenartiges Untergestell 12 mit euronormgerechten Längen- und Breitenabmessungen.

Der Innenbehälter 2 besitzt einen Ablaufboden 7 mit einer mittigen, von der Behälterrückwand 13 zu dem Entleerstutzen 6 in der Behältervorderwand 14 abfallenden Ablaufrinne 15 und steht mit dem Ablaufboden 7 auf dem diesem angepaßten Boden 16 des Untergestells 12.

Der wannenartige Boden 16 des zur Handhabung mittels Hubstapler, Regalbediengerät und dergleichen Transportmittel eingerichteten Untergestells 12 nach Fig. 2 ruht auf vier Eckfüßen 17-20, einem hinteren Mittelfuß 21, einem vorderen aus dem Boden ausgeformten Mittelfuß 22, der unterhalb des Entnahme- und Spülhahns 8 des Transportbehälters 1 angeordnet ist, sowie zwei seitlichen Mittelfüßen 23, 24, die durch die äußeren Enden eines brückenartigen Versteifungsbleches 25 für den Boden 16 gebildet werden.

Eck- und Mittelfüße 17-24 des Untergestells 12 sind an einen Fußrahmen 26 angeschweißt.

Der unter dem Boden 16 des Untergestells 12 nach Art eines Unterzuges quer zur Ablaufrinne 15 des Innenbehälters 2 befestigte Mittelsteg 25a des Versteifungsbleches 25 geht über schräg nach außen gerichtete Verbindungsstege 25b, 25c in die Mittelfüße 23, 24 über, die den äußeren Rand 27 des Untergestellbodens 16 abstützen. Die Außenwand 31 der Mittelfüße 23, 24 des Versteifungsbleches 25 ist zu deren offenen Oberseite hin unter einem Winkel α zur Senkrechten leicht nach außen geneigt, und auf der Innenseite 28 der Außenwand (31) der Mittelfüße 23, 24 ist ein Abstütznoppen 29 als Auflage für einen Mittelfuß 23, 24 eines aufgestapelten Versteifungsbleches 25 angeformt (Fign. 5 und 6).

Im montierten Zustand des Untergestells 12 stehen die Eckfüße 17-20, der hintere Mittelfuß 21 sowie die seitlichen Mittelfüße 23,24 des Versteifungsblechs 25 so weit über den Fußrahmen 26 nach außen vor, daß beim Stapeln der Transport- und Lagerbehälter 1 die Eck- und Mittelfüße 17-20; 21-24 des Untergestells 12 des aufgestapelten Behälters 1 auf dem oberen Rahmen 30 des Gittermantels 9 des untergestapelten Behälters 1 aufliegen (Fig. 3).

Der Boden 16 des Untergestells 12 ist zusammen mit dem als Gittermantel ausgebildeten Außenmantel 9 des Transport- und Lagerbehälter 1 auf den Eck- und Mittelfüßen 17-20; 21-24 festgeschraubt.

Das Versteifungsblech 25 mit den Mittelfüßen 23, 24 ist als Profilteil ausgebildet und als Press- Ziehteil hergestellt.

## Patentansprüche

1. Versteifungsblech (25) für den auf Eck- und Mittelfüßen (17-20; 21-24) sowie einem Fußrahmen (26) abgestützten Boden (16) eines palettenartigen Untergestells (12), insbesondere für Transport- und Lagerbehälter (1) für Flüssigkeiten mit einem Innenbehälter (2) aus Kunststoff, der einen Einfüll- und einen Entleerstutzen (3, 6) sowie einem Ablaufboden (7) mit einer mittigen, von der Behälterrückwand (13) zu dem Entleerstutzen (6) in der Behältervorderwand (14) abfallenden Ablaufrinne (15) aufweist und der mit dem Ablaufboden (7) auf dem diesem angepassten Boden (16) des Untergestells (12) steht, sowie mit einem an dem Untergestell (12) befestigten Außenmantel (9) aus Metall, der als Blech- oder Gittermantel ausgebildet ist, wobei an die beiden Enden des brückenartigen Versteifungsblechs (25) zwei Mittelfüße (23, 24) einteilig angeformt sind, und der unter dem Boden (16) des Untergestells (12) nach Art eines Unterzuges quer zur Ablaufrinne (15) des Innenbehälters (2) befestigte Mittelsteg (25a) des Versteifungsblechs (25) über schräg nach außen gerichtete Verbindungsstege (25b, 25c) in die Mittelfüße (23, 24) zum Abstützen des äußeren Randes (27) des Untergestellbodens (16) übergeht und das Versteifungsblech (25) mit den Mittelfüßen (23, 24) als Profilteil ausgebildet ist, **dadurch gekennzeichnet, dass** die Außenwand (31) der Mittelfüße (23, 24) des Versteifungsblechs (25) zur offenen Oberseite hin unter einem Winkel (α) zur Senkrechten leicht nach außen geneigt ist und auf der Innenseite (28) der Außenwand (31) der Mittelfüße (23, 24) mindestens ein Abstütznoppen (29) als Auflage für einen Mittelfuß (23, 24) eines aufgestapelten Versteifungsblechs (25) angeformt ist.

## Claims

1. Stiffening plate (25) for the base (16) of a pallet-like subframe (12) which is supported on corner and central feet (17 - 20; 21 - 24) and on a foot frame (26), in particular for transportation and storage containers (1) for liquids, having an inner container (2) made of plastic material which has a filling and a discharge pipe connection (3, 6) and a run-off base (7) with a central run-off channel (15) which slopes down from the container rear wall (13) to the discharge pipe connection (6) in the container front wall (14), and which container stands with the run-off base (7) on this adapted base (16) of the subframe (12), and having an outer casing (9) which is secured on the subframe (12), is made of metal and is configured as a sheet metal- or grating casing, two central feet (23, 24) being moulded integrally onto the two ends of the bridge-like stiffening plate (25), and the central web (25a) of the stiffening plate (25), which is mounted under the base (16) of the subframe (12) in the manner of a stringer transversely relative to the run-off channel (15) of the inner container (2) via connection webs (25b, 25c) which are directed diagonally outwards, merging into the central feet (23, 24) for supporting the outer edge (27) of the subframe base (16), and the stiffening plate (25) with the central feet (23, 24) being configured as a profile part, **characterised in that** the outer wall (31) of the central feet (23, 24) of the stiffening plate (25) is inclined slightly outwards towards the open upper side at an angle (α) to the vertical, and at least one support knob (29) is moulded onto the inner side (28) of the outer wall (31) of the central feet (23, 24) as a support for a central foot (23, 24) of a stacked stiffening plate (25).

## Revendications

1. Tôle (25) de renfort du fond (26) soutenu sur des pieds (17 à 20; 21 à 24) de coin et médians ainsi que sur un cadre (26) de piétement d'un sous-bâti (12) de type palette, notamment pour des cuves (1) de transport et de stockage de liquides, ayant une cuve (2) intérieure en matière plastique qui a une tubulure (3) de remplissage et une tubulure (6) de vidange ainsi qu'un fond (7) d'évacuation ayant une rigole (15) d'évacuation au milieu descendant vers la tubulure (16) de vidange dans la paroi (14) avant de la cuve, de la paroi (13) arrière de la cuve à la tubulure (6) de vidange, et qui repose par le fond (7) d'évacuation sur le fond (16) s'y adaptant du sous-bâti (12), ainsi qu'une enveloppe (9) extérieure en métal, fixée au sous-bâti (12) et constituée sous la forme d'une enveloppe en tôle ou en treillis, deux pieds (23, 24) médians étant formés d'un seul tenant aux deux extrémités de la tôle (25) de renfort du type en pont et la nervure (25a) médiane de la tôle (25) de renfort, fixée sous le fond (16) du sous-bâti (12) à la manière d'une traverse transversalement à la rigole (15) d'évacuation de la cuve (2) intérieure, se transformant par des nervures (25b, 25c) de liaison inclinées vers l'extérieur en les pieds (23, 24) médians pour soutenir le bord (27) extérieur du fond (16) du sous-bâti et la tôle (25) de renfort étant avec les pieds (23, 24) médians constitués sous la forme d'une partie profilée, **caractérisée en ce que** la paroi (31) extérieure des pieds (23, 24) médians de la tôle (25) de renfort est inclinée légèrement vers l'extérieur par rapport à la verticale vers la face supérieure ouverte d'un angle α et il est formé sur la face (28) intérieure de la paroi (31) extérieure des pieds (23, 24) médians au moins un bossage (29) d'appui en tant que support d'un pied (23, 24) médian d'une tôle (25) de renfort empilée.
